# EUROPÄISCHE PATENTSCHRIFT

(11) **EP 3 022 144 B1**
(45) Veröffentlichungstag und Bekanntmachung des Hinweises auf die Patenterteilung: **21.06.2017**
(21) Anmeldenummer: 13739985.3
(22) Anmeldetag: 19.07.2013
(51) Int. Cl.: B65H 54/28

(54) **FADENVERLEGEVORRICHTUNG UND SPULMASCHINE**
THREAD LAYING DEVICE AND WINDING MACHINE
DISPOSITIF DE POSE DE FIL ET ENROULEUSE

(43) Veröffentlichungstag der Anmeldung: 25.05.2016
(73) Patentinhaber: SSM Schärer Schweiter Mettler AG, 8810 Horgen (CH)
(72) Erfinder: CHRISTE, Marcel, CH-8630 Rüti (CH); WIRTH, Sven, 71263 Weil des Stadt (DE)
(74) Vertreter: Kohler Schmid Möbus Patentanwälte
(86) Internationale Anmeldenummer: PCT/EP2013/065307
(87) Internationale Veröffentlichungsnummer: WO 2015/007339

(56) Entgegenhaltungen:
- EP-A1- 0 997 422
- EP-B1- 0 677 019
- WO-A1-98/16458
- CN-U- 202 063 602
- DE-U1- 8 513 881
- DE-U1- 29 503 084

## Beschreibung

Die Erfindung betrifft eine Fadenverlegevorrichtung zum Aufspulen eines Fadens auf einer Spule und eine Spulmaschine mit einer solchen Fadenverlegungsvorrichtung.

Bei heutigen Spulmaschinen werden Fadenverlegevorrichtungen mit zwei zueinander radial versetzt angeordneten Flügelrädern eingesetzt, die um ihre jeweilige Drehachse gegenläufig antreibbar sind. Eine derartige Fadenverlegungsvorrichtung ist beispielsweise aus der EP 0 677 019B1 bekannt geworden. Die Flügelräder überdecken einander und weisen üblicher Weise jeweils zwei Flügel auf, die zur Drehachse des Flügelrads im Wesentlichen orthogonal verlaufend ausgerichtet sind. Der auf der Spule aufzuspulende Faden ist während des Aufspulprozesses im ständigen Wechsel an den Flügeln des einen und des anderen Flügelrads geführt und dadurch im Sinne einer Changierbewegung gegenüber der Spule in Richtung deren Spulenlängsachse in schneller Folge hin- und herbewegbar. Zum Führen des Fadens dient eine Bogenscheibe bzw. -platte, d.h. ein sogenanntes Fadenführungslineal, aus deren Kontur die Flügel der Flügelräder im Betrieb hervortreten und in welche sie im Bereich von Eintauchpunkten wieder eintauchen. Eine Fadenübergabe zwischen den Flügelrädern sowie eine daraus folgende Hubumkehr der Changierbewegung des Fadens erfolgt jeweils im Bereich der Eintauchpunkte der Flügel der Flügelräder hinter die Bogenscheibe.

Beim Aufspulen des Fadens auf der Spule wird ein sogenannter Fadenwickel erzeugt, dessen Qualität entscheidend von einer exakten axialen Lage der Hubumkehrpunkte der Changierbewegung relativ zur Spulenlängsachse mitbestimmt ist. Die jeweilige axiale Position der Hubumkehrpunkte der Changierbewegung des Fadens relativ zur Spulenlängsachse müssen, beispielsweise zum Erzeugen eines Fadenwickels mit schrägen Seitenflanken oder das Aufwickeln des Fadens auf unterschiedlichen Spulen, variierbar sein. Zugleich muss die Fadenspannung des aufzuspulenden Fadens beim Aufspulprozess zu jedem Zeitpunkt möglichst konstant gehalten werden. Dies gilt insbesondere auch für den Zeitpunkt der Fadenübergabe von dem einem Flügelrad an das andere. Eine zu geringe Fadenspannung kann hier zu einem Verlust der Fadenführung durch die Flügelräder führen. Bei einer übermäßig großen Fadenspannung kann der Faden beschädigt werden.

Die EP 0 997 422 A1 offenbart eine Fadenverlegungsvorrichtung gemäß dem Oberbegriff des Anspruchs 1 mit einer Verstelleinrichtung für die Bogenscheibe.

Es ist Aufgabe der Erfindung, eine eingangs genannte Fadenverlegevorrichtung sowie eine Spulmaschine bereitzustellen, bei der während des gesamten Aufspulprozesses eine gleichbleibende Fadenspannung gewährleistet werden kann und bei der zugleich die axiale Lage der Hubumkehrpunkte der Changierbewegung des Fadens im Sinne einer sogenannten Hubatmung in Changierrichtung mit hoher Präzision variabel vorgegeben werden können.

Die die Fadenverlegungsvorrichtung betreffende Aufgabe wird durch eine Fadenverlegevorrichtung mit den in Patentanspruch 1 angegebenen Merkmalen gelöst. Die erfindungsgemäße Spulmaschine weist die in Patentanspruch 8 angegebenen Merkmale auf. Weitere Vorteile und vorteilhafte Ausgestaltungen des Gegenstands der Erfindung ergeben sich aus der Beschreibung, den Ansprüchen und der Zeichnung.

Bei der erfindungsgemäßen Fadenverlegevorrichtung ist der auf der Spule aufzuspulende Faden während des Aufspulprozesses kontinuierlich an der Bogenscheibe bzw. -platte geführt. Durch die beiden Fadenspanner, die im Bereich der Eintauchpunkte zusammen mit der Kontur der Bogenscheibe bzw. -platte jeweils einen Fadeneinlaufschlitz bilden, kann die Fadenspannung auch im Bereich der Hubumkehrpunkte der Changierbewegung des Fadens, d.h. bei der Fadenübergabe von einem Flügelrad auf das andere, zuverlässig konstant gehalten bzw. auf eine gewünschte Fadenspannung eingestellt werden. Dadurch wird ein präzises Aufwickeln des Fadens auf der Spule ermöglicht. Unerwünschten Störungen oder Unterbrechungen des Spulprozesses durch eine zu geringe Fadenspannung kann dadurch zugleich entgegengewirkt werden. Die beiden Fadenspanner können jeweils eine konvexe Führungskontur für den Faden aufweisen. Die Führungskontur weist zumindest abschnittsweise der Kontur der Bogenplatte zu. Durch die zueinander abstandsinvariante und synchrone Verstellung der beiden Drehachsen der Flügelräder sowie der Fadenspanner relativ zur Bogenscheibe können die Eintauchpunkte der Flügelräder darüber hinaus auf einfache und präzise Weise in ihrer axialen Position entlang der Spulenlängsachse verändert werden. Insgesamt kann dadurch die axiale Lage der Fadenübergabepunkte des Fadens in dessen Changierrichtung, d.h. der sogenannte Changierhub des Fadens, je nach Bedarf variabel vorgegeben werden.

Unter konstruktiven sowie steuerungstechnischen Gesichtspunkten hat es sich als vorteilhaft erwiesen, wenn die Verstelleinrichtung einen in Richtung der Verstellachse verschiebbar gelagerten Lagerschlitten aufweist, an dem die Flügelräder und die Fadenspanner gemeinsam angeordnet sind. Der Lagerschlitten kann insbesondere an einem Tragrahmen der Fadenführungsvorrichtung, beispielsweise über seine einander gegenüberliegende Randabschnitte, verschiebbar geführt sein. Insgesamt kann der Schlitten dadurch selbst bei den im Betrieb der Fadenverlegevorrichtung an den Drehachsen der Flügelräder und den Fadenspannern angreifenden Momenten präzise und störungsarm geführt werden. Darüber hinaus kann dadurch eine besonders vibrationsarme und gegenüber Fehlfunktionen robuste Verstellung der Drehachsen der Flügelräder sowie der Fadenspanner realisiert werden.

Die Verstelleinrichtung weist unter konstruktiven Gesichtspunkten vorzugsweise einen elektromotorischen Verstellantrieb auf. Der Verstellantrieb kann insbesondere ein Schrittmotor sein. Dadurch können sehr kurze Verstellzeiten und zugleich eine hohe Positioniergenauigkeit der Drehachsen der Flügelräder und der Fadenspanner relativ zur Bogenscheibe realisiert werden. Dies ist für die Qualität des auf der Spule zu erzeugenden Fadenwickels von Vorteil. Derartige Elektro- bzw. Schrittmotoren sind am Markt vorkonfektioniert und kostengünstig verfügbar.

Die Fadenverlegungseinrichtung weist nach einer bevorzugten Weiterbildung der Erfindung ein Anschlagmittel für zumindest eines der Flügelräder auf. Dadurch wird zu Beginn des Aufspulprozesses eine exakte Drehposition der beiden Flügelräder relativ zueinander ermöglicht. Die Flügelräder können dadurch insgesamt auf einfache und zuverlässige Weise synchronisiert werden. Die Steuereinrichtung kann sozusagen auf die Drehstellung des an dem Anschlagmittel jeweilig anliegenden Flügelrads kalibriert werden ("Nullabgleich").

Das Anschlagmittel kann nach der Erfindung mittels der Verstelleinrichtung in einen Rotationsbereich der Flügelräder, der im Betrieb der Fadenverlegungsvorrichtung von den Flügelrädern überstrichen wird, bewegbar sein. Dies kann im konstruktiv einfachsten Fall mittels der Verstelleinrichtung, d.h. beispielsweise durch Verschieben des vorstehend erläuterten Lagerschlittens in Richtung auf das Anschlagmittel, erfolgen.

Die Steuereinrichtung kann nach der Erfindung vorzugsweise dem Steuern/Regeln weiterer Betriebsparameter der Fadenverlegevorrichtung, wie beispielsweise der Umlaufgeschwindigkeit der Flügelräder, sowie einer jeweiligen Verzögerung/Beschleunigung der Flügelräder dienen.

Die beiden Fadenspanner können im Hinblick auf eine vereinfachte Fertigung und Montage erfindungsgemäß einstückig miteinander ausgebildet sein. In diesem Fall sind die beiden Fadenspanner über einen Verbindungsabschnitt miteinander verbunden.

Die Fadenverlegungsvorrichtung kann erfindungsgemäß zwei Bogenscheiben aufweisen, die unter Ausbildung eines Zwischenraums voneinander beabstandet angeordnet sind. Insgesamt kann dadurch eine besonders sichere und exakte Führung des Fadens an den Flügelrädern gewährleistet werden. Die beiden Bogenscheiben sind vorzugsweise parallel zueinander angeordnet und können unter fertigungstechnischen Aspekten vorteilhaft baugleich ausgeführt sein. Die Konturen der beiden Bogenscheiben fluchten vorzugsweise in Richtung der Drehachsen der beiden Flügelräder miteinander.

Weitere Vorteile und vorteilhafte Ausgestaltungen des Gegenstands der Erfindung ergeben sich aus der Beschreibung, den Ansprüchen und der Zeichnung. Ebenso können die vorstehend genannten und die noch weiter angeführten Merkmale je für sich oder zu mehreren in beliebigen Kombinationen Verwendung finden.

Nachfolgend wird die Erfindung anhand eines in der Zeichnung wiedergegebenen Ausführungsbeispiels näher erläutert. Die Erfindung wird durch die gezeigte und beschriebene Ausführungsform nicht begrenzt.

In der Zeichnung zeigen:
- Fig. 1: eine Spulmaschine, die eine Fadenverlegevorrichtung mit zwei elektromotorisch antreibbaren Flügelrädern zum Hin- und Her-Bewegen eines Fadens und mit einer Bogenscheibe zum Führen des zu verlegenden Fadens aufweist, in einer ausschnittsweisen Seitenansicht;
- Fig. 2: die Fadenverlegevorrichtung aus Fig. 1 in einer Schnittdarstellung bei einem entlang der in Fig. 1 mit A-A bezeichneten Schnittlinie geführten Schnitt; und
- Fig.3: die Fadenverlegevorrichtung gemäß Fig. 1. in einer perspektivischen Ansicht.

**Fig. 1** zeigt eine ausschnittsweise wiedergegebene Spulmaschine **10** mit einer Fadenverlegevorrichtung **12** zum Aufspulen eines Fadens **14** auf eine der Fadenverlegevorrichtung 12 in Fadenlaufrichtung **L** nachgeschaltete Spule **16.**

Die Spule **16** weist eine Spulenlängsachse **18** auf und ist auf einem Spulenträger **20** angeordnet. Der Spulenträger 20 ist um die Spulenlängsachse 18 der Spule 16 umlaufend antreibbar. Der aufzuspulende Faden 14 kann dadurch von einer nicht näher gezeigten Vorlagespule der Spulmaschine 10 abgezogen und unter Bildung eines Fadenwickels **21** auf der Spule 16 aufgewickelt werden.

Die Fadenverlegevorrichtung 12 weist einen Tragrahmen **22** auf. Der Tragrahmen 22 umfasst vorliegend zwei zueinander parallel verlaufend angeordnete Längsprofile **22a,** die über zwei Querprofile **22b** miteinander verbunden sind.

An den beiden Längsprofilen 22a des Tragrahmens 22 ist eine Verstelleinrichtung **24** angeordnet. Die Verstelleinrichtung 24 umfasst einen (Lager-)Schlitten **26,** der entlang einer mit **S** bezeichneten Stellachse relativ zum Tragrahmen 22 verschiebbar gelagert ist sowie einen Verstellantrieb **28.** Der Verstellantrieb 28 ist über ein Stellglied **28a** mit dem Lagerschlitten 26 gekoppelt. Der Verstellantrieb 28 ist über das in der Figur 1 untere Querprofil 22b am Tragrahmen 22 befestigt. Der Verstellantrieb kann als Elektromotor, beispielsweise als Schrittmotor, ausgeführt sein.

An dem Lagerschlitten 26 sind zwei Flügelräder **30, 32** gelagert, die jeweils mittels eines Elektromotors **34** um ihre Drehachsen **30a, 32a** gegenläufig umlaufend antreibbar sind.

Die Elektromotoren 34 sind an dem Lagerschlitten 26 drehfest angeordnet. Eine Steuereinrichtung **36** dient einem Steuern bzw. Regeln der Elektromotoren 34 sowie des Verstellantriebs 28 des Lagerschlittens 26.

Die Flügelräder 30, 32 dienen dazu, den aufzuspulenden Faden 14 in Richtung der Spulenlängsachse 18 gegenüber der Spule 16 in schneller Folge hin- und her zu bewegen, um während des Aufspulprozesses den Fadenwickel 21 auf der Spule 16 zu bilden.

An dem in der Figur 1 unteren Querprofil 22b ist ein Anschlagmittel **38** für die Flügelräder 30, 32 befestigt. Das Anschlagmittel 38 ist somit am Tragrahmen 22 ortsfest angeordnet. Das Anschlagmittel 38 ist durch ein Verschieben des Lagerschlittens 26 in Richtung auf das Anschlagmittel 38 in einen von den beiden Fügelrädern 30, 32 überstrichenen Rotationsbereich bewegbar und dient einer Kalibrierung der Steuereinrichtung 36 auf eine durch das Anschlagmittel 38 definierte Drehlage der Flügelräder 30, 32. Dadurch können die Flügelräder 30, 32 vor Beginn des Spulprozesses in ihrer jeweiligen Drehstellung um ihre Drehachse 30a, 32a exakt relativ zueinander ausgerichtet (synchronisiert) werden.

**Fig. 2** zeigt eine Draufsicht auf die Fadenverlegungsvorrichtung 12 der vorstehend erläuterten Spulmaschine bei einer in Fig. 1 mit A-A bezeichneten Schnittführung.

Die beiden Flügelräder 30, 32 weisen jeweils drei Flügel **40** mit stiftförmigen Fadenführungsspitzen **42** auf. Die Fadenführungsspitzen bestehen vorteilhaft aus einem gegenüber mechanischen und thermischen Belastungen hoch widerstandsfähigen Material, wie beispielsweise einem keramischen Material oder einem mit einem keramischen Werkstoff beschichteten Material. Die Flügel 40 sind zwecks einer geringen bewegten Masse jeweils mit zentral angeordneten Ausnehmungen **44** versehen.

Die Drehachsen 30a, 32a der beiden Flügelräder 30, 32 sind in Richtung einer zur Stellachse S orthogonal ausgerichteten Querachse **Q,** d.h. im Einbauzustand der Fadenverlegevorrichtung 12 in Richtung der in Fig. 1 gezeigten Spulenlängsachse 18, zueinander seitlich versetzt angeordnet.

Zur Führung des auf der Spule (Fig. 1) aufzuspulenden Fadens dient eine erste Bogenscheibe **46** mit einer bogenförmigen (konvexen) Kontur **46a,** an der der aufzuspulende Faden beim Spulprozess unter Spannung anliegt.

Im Betrieb der Fadenverlegungsvorrichtung 12 tauchen die Flügel 40 der Flügelräder 30, 32 mit ihren Fadenführungsspitzen 42 an Auftauchpunkten **A₁, A₂** aus der Kontur 46a der Bogenscheibe 46 hervor und treten in die Kontur 46a der Bogenscheibe 46 im Bereich von Eintauchpunkten **E₁, E₂** wieder ein.

Der aufzuspulende Faden ist beim Aufspulprozess im schnellen Wechsel an den zueinander gegenläufigen Flügelrädern 30, 32 geführt, wobei eine Fadenübergabe zwischen den Flügelrädern 30, 32 jeweils im Bereich der Eintauchpunkte E₁, E₂ erfolgt. Die Auftauchpunkte A₁, A₂ und die Eintauchpunkte E₁, E₂ der beiden Flügelräder 30, 32 fallen aufgrund der zueinander versetzt angeordneten Drehachsen 30a, 32a der Flügelräder 30, 32 nicht zusammen.

Für die Qualität des auf der Spule zu bildenden Fadenwickels sowie eine exakte Führung des Fadens an den Flügelrädern 30, 32 ist eine möglichst gleichmäßige Fadenspannung, insbesondere (auch) im Bereich der Fadenübergabe im Bereich der Eintauchpunkte E₁, E₂ erforderlich. Die Fadenverlegungsvorrichtung 12 weist daher Fadenspanner **48** auf, die im Bereich der Eintauchpunkte E₁, E₂ zusammen mit der Kontur 46a der Bogenscheibe 46 jeweils einen Fadeneinlaufschlitz **50** bilden. Die Fadenspanner 48 sind von der Bogenscheibe 46 in Richtung der Drehachsen 30a, 32a der Flügelräder 30, 32 beabstandet angeordnet und überdecken die Kontur 46a der Bogenscheibe 46 in Richtung der beiden Drehachsen 30a, 32a teilweise. Der aufzuspulende Faden ist dadurch im Bereich der Fadeneinlaufschlitze 50 jeweils an der Kontur der Bogenscheibe 46 und einem der Fadenspanner 48 unter Spannung geführt. Die Fadenspannung ist durch das Maß der gegenseitigen Überdeckung der Fadenspanner 48 und der Bogenscheibe 46 einstellbar.

Der vorstehend erläuterte Rotationsbereich der beiden Flügelräder 30, 32 ist jeweils mit R bezeichnet.

In **Fig. 3** ist die Fadenverlegungsvorrichtung 12 aus Fig. 1 in einer perspektivischen Seitenansicht gezeigt. Die Fadenverlegungsvorrichtung kann wie dies in Figur 3 gezeigt ist, eine zweite Bogenscheibe bzw. -platte 46' aufweisen, die in einer der ersten Bogenscheibe 46 entsprechenden Weise der Führung des Fadens 14 dient. Die zweite Bogenscheibe 46' ist der ersten Bogenscheibe in Fadenlaufrichtung nachgeschaltet und von der ersten Bogenscheibe 46 unter Ausbildung eines Zwischenraums **Z** beabstandet angeordnet. Die beiden Konturen der Bogenscheiben 46, 46' fluchten miteinander in Richtung der Drehachsen 30a, 32a, der beiden Flügelräder 30, 32. Die im Zusammenhang mit Fig. 2 gemachten Ausführungen zu den Auftauch- und Eintauchpunkten der Flügelräder gelten daher gleichermaßen für die zweite Bogenscheibe 46'. Die rotierenden Flügelräder durchgreifen im Betrieb den Zwischenraum Z , d.h. die beiden Flügelräder rotieren während des Spulprozesses abschnittsweise zwischen den beiden Bogenplatten 46, 46'.

Die beiden Fadenspanner 48 sind über biege- und torsionssteife Tragprofile **52** an dem Lagerschlitten 26 befestigt. Die Tragprofile 52 können mit dem Lagerschlitten 26 verschweißt, verklebt und/oder verschraubt sein.

Im Betrieb der Fadenführungseinrichtung 12 sind die Fadenspanner 48 jeweils mit festem Abstand, d.h. abstandsinvariant, zu den Drehachsen 30a, 32a der beiden Flügelräder 30, 32 am Lagerschlitten 26 befestigt.

Die Eintauchpunkte E₁, E₂ (und die Auftauchpunkte A₁, A₂, Fig. 2) der Flügel 40 der Flügelräder 30, 32, können mittels des motorisch antreibbaren Lagerschlittens 26 in ihrer axialen Lage in Richtung der Querachse Q bzw. der Spulenlängsachse 18 variabel verschoben werden. Dadurch kann der jeweilige Changierhub des Fadens je nach Bedarf vergrößert bzw. verkleinert werden. Wird der Lagerschlitten 26 mittels der Verstelleinrichtung 24 in Richtung des Anschlagmittels 38 verschoben, d.h. die Drehachsen 30a, 32a der Flügelräder 30, 32 entlang der Verstellachse S von den beiden Bogenscheiben 46, 46' wegbewegt, so werden die Eintauchpunkte E1, E2 der Flügelräder 30, 32 in Richtung der Querachse Q aufeinander zu bewegt. Der Changierhub des Fadens wird dadurch verkleinert. Gleichzeitig wird der Fadeneinlaufschlitz 50 in Richtung der Querachse Q verkürzt. Bei einem Verschieben des Lagerschlittens 26 in Richtung auf die Bogenscheiben 46, 46' verhält es sich umgekehrt. Die Fadenspanner 48 und die Bogenscheiben 46, 46' weisen zu jedem Zeitpunkt eine im Hinblick auf die Fadenübergabe bzw. Fadenspannung optimale Überdeckung auf.

## Patentansprüche

1. Fadenverlegungsvorrichtung (12) zum Aufspulen eines Fadens (14) auf einer Spule (16), umfassend:
- zwei Flügelräder (30, 32), die um ihre Drehachsen (30a, 32a) gegenläufig antreibbar sind, um den aufzuspulenden Faden (14) gegenüber der Spule (16) hin- und her zu bewegen;
- zumindest eine erste Bogenscheibe (46, 46'), aus deren Kontur (46a) die Flügelräder (30, 32) im Betrieb an Auftauchpunkten (A₁, A₂) hervortreten und in welche sie im Bereich von Eintauchpunkten (E₁, E₂) wieder eintauchen, wobei eine Fadenübergabe zwischen den Flügelrädern (30, 32) im Bereich der Eintauchpunkte (E₁, E₂) erfolgt;
- zwei Fadenspanner (48), die im Bereich der Eintauchpunkte (E₁, E₂) zusammen mit der Kontur (46a) der Bogenscheibe (46, 46') jeweils einen Fadeneinlaufschlitz (50) bilden; **dadurch gekennzeichnet, dass** die Fadenverlegungsvorrichtung weiter
- eine Verstelleinrichtung (24), mittels derer die Drehachsen (30a, 32a) der Flügelräder (30, 32) und die Fadenspanner (48) entlang einer Verstellachse (S) zueinander abstandsinvariant und synchron gegenüber der Bogenscheibe (46, 46') verstellbar sind; und
- eine Steuereinrichtung (36) zum gesteuerten/geregelten Betätigen der Verstelleinrichtung (24), umfasst.

2. Fadenverlegungsvorrichtung nach Anspruch 1, **dadurch gekennzeichnet, dass** die Verstelleinrichtung (24) einen verschiebbar gelagerten Lagerschlitten (26) aufweist, an dem die Flügelräder (30, 32) und die Fadenspanner (48) gemeinsam angeordnet sind.

3. Fadenverlegungsvorrichtung nach Anspruch 2, **dadurch gekennzeichnet, dass** die Verstelleinrichtung (24) einen, vorzugsweise als Elektromotor ausgebildeten, Verstellantrieb (28) für den Lagerschlitten (26) aufweist.

4. Fadenverlegungsvorrichtung nach einem der vorhergehenden Ansprüche, **dadurch gekennzeichnet, dass** die Fadenverlegungsvorrichtung (12) ein Anschlagmittel (38) für zumindest eines der Flügelräder (30, 32) aufweist, das vorzugsweise ortsfest an einem Rahmen (22) der Fadenverlegungsvorrichtung (10) angeordnet ist.

5. Fadenverlegungsvorrichtung nach Anspruch 4, **dadurch gekennzeichnet, dass** das Anschlagmittel (38), vorzugsweise mittels der Verstelleinrichtung (24), in einen im Betrieb der Fadenverlegungsvorrichtung (12) von den Flügelrädern (30, 32) überstrichenen Rotationsbereich (R) der Flügelräder (30, 32) bewegbar ist.

6. Fadenverlegungsvorrichtung nach einem der vorhergehenden Ansprüche, **dadurch gekennzeichnet, dass** die beiden Fadenspanner (48) einstückig miteinander ausgebildet sind.

7. Fadenverlegungsvorrichtung nach einem der vorhergehenden Ansprüche, **dadurch gekennzeichnet, dass** eine zweite Bogenscheibe (46, 46') vorgesehen ist, wobei die beiden Bogenscheiben (46, 46') unter Ausbildung eines Zwischenraums (Z) voneinander beabstandet angeordnet sind und wobei deren Konturen (46a) in Richtung der Drehachsen (30a, 32a) der beiden Flügelräder (30, 32) miteinander fluchten.

8. Spulmaschine (10), umfassend einen umlaufend antreibbaren Spulenträger (20) zur Aufnahme einer mit einem Faden (14) zu bewickelnden Spule (16) und eine Fadenverlegungsvorrichtung (12), die nach einem der vorhergehenden Ansprüche ausgebildet ist.

## Claims

1. Thread laying device (12) for winding a thread (14) on a bobbin (16), comprising:
- two impellers (30, 32) which can be driven in opposing directions about the rotation axes (30a, 32a) thereof in order to move the thread (14) which is intended to be wound back and forth with respect to the bobbin (16) ;
- at least a first curved disc (46, 46') from the contour (46a) of which the impellers (30, 32) protrude during operation at protrusion locations (A₁, A₂) and in which they are introduced again in the region of introduction locations (E₁, E₂), wherein a thread transfer between the impellers (30, 32) is carried out in the region of the introduction locations (E₁, E₂) ;
- two thread tensioners (48) which each form in the region of the introduction locations (E₁, E₂) a thread insertion slot (50) with the contour (46a) of the curved disc (46, 46'); **characterised in that** the thread laying device further comprises
- an adjustment device (24), by means of which the rotation axes (30a, 32a) of the impellers (30, 32) and the thread tensioners (48) can be adjusted along an adjustment axis (S) with respect to each other with an invariant spacing and synchronously with respect to the curved disc (46, 46');
and
- a control device (36) for controlled/regulated actuation of the adjustment device (24).

2. Thread laying device according to claim 1, **characterised in that** the adjustment device (24) has a displaceably supported sliding bearing member (26), on which the impellers (30, 32) and the thread tensioners (48) are arranged together.

3. Thread laying device according to claim 2, **characterised in that** the adjustment device (24) has an adjustment drive (28) which is preferably constructed as an electric motor for the sliding bearing member (26).

4. Thread laying device according to any one of the preceding claims, **characterised in that** the thread laying device (12) has a stop means (38) for at least one of the impellers (30, 32) which is preferably fixedly arranged on a frame (22) of the thread laying device (10).

5. Thread laying device according to claim 4, **characterised in that** the stop means (38), preferably by means of the adjustment device (24), can be moved into a rotation region (R) of the impellers (30, 32) over which the impellers (30, 32) pass during operation of the thread laying device (12).

6. Thread laying device according to any one of the preceding claims, **characterised in that** the two thread tensioners (48) are constructed integrally with each other.

7. Thread laying device according to any one of the preceding claims, **characterised in that** a second curved disc (46, 46') is provided, wherein the two curved discs (46, 46') are arranged spaced apart from each other with an intermediate space (Z) being formed and wherein the contours (46a) thereof are in alignment with each other in the direction of the rotation axes (30a, 32a) of the two impellers (30, 32).

8. Winding machine (10), comprising a bobbin carrier (20) which can be driven in a rotational manner for receiving a bobbin (16) on which a thread (14) is intended to be wound and a thread laying device (12) which is constructed according to any one of the preceding claims.

## Revendications

1. Dispositif (12) de pose de fil servant à enrouler un fil (14) sur une bobine (16), comprenant :
- deux roues à ailettes (30, 32), qui peuvent être entraînées dans des sens opposés autour de leurs axes de rotation (30a, 32a) afin de déplacer le fil à enrouler (14) en va-et-vient par rapport à la bobine (16) ;
- au moins une première plaque cintrée (46, 46'), du contour (46a) de laquelle les roues à ailettes (30, 32) dépassent pendant le fonctionnement en des points d'émergence (A₁, A₂), et dans lequel elles s'enfoncent à nouveau dans la région de points d'enfoncement (E₁, E₂), sachant qu'un transfert de fil entre les roues à ailettes (30, 32) s'effectue dans la région des points d'enfoncement (E₁, E₂) ;
- deux tendeurs de fil (48) qui, dans la région des points d'enfoncement (E₁, E₂), forment respectivement une fente (50) d'entrée de fil conjointement avec le contour (46a) de la plaque cintrée (46, 46') ;
**caractérisé en ce que** le dispositif de pose de fil comprend en outre
- un dispositif de réglage (24), au moyen duquel les axes de rotation (30a, 32a) des roues à ailettes (30, 32) et les tendeurs de fil (48) peuvent être réglés par rapport à la plaque cintrée (46, 46') le long d'un axe de réglage (S) avec un écartement mutuel invariant et d'une manière synchrone ;
et
- un dispositif de commande (36) servant à actionner le dispositif de réglage (24) de manière commandée/régulée.

2. Dispositif de pose de fil selon la revendication 1, **caractérisé en ce que** le dispositif de réglage (24) présente un coulisseau ou chariot de support (26) monté coulissant, sur lequel sont conjointement disposés les roues à ailettes (30, 32) et les tendeurs de fil (48).

3. Dispositif de pose de fil selon la revendication 2, **caractérisé en ce que** le dispositif de réglage (24) présente un entraînement de réglage (28), réalisé de préférence sous forme de moteur électrique, pour le coulisseau ou chariot de support (26).

4. Dispositif de pose de fil selon l'une des revendications précédentes, **caractérisé en ce que** le dispositif (12) de pose de fil présente un moyen de butée (38) pour au moins une des roues à ailettes (30, 32), qui est de préférence disposé stationnairement sur un bâti (22) du dispositif (12) de pose de fil.

5. Dispositif de pose de fil selon la revendication 4, **caractérisé en ce que** le moyen de butée (38) peut, de préférence au moyen du dispositif de réglage (24), être déplacé dans une plage de rotation (R) des roues à ailettes (30, 32) qui est balayée par les roues à ailettes (30, 32) pendant le fonctionnement du dispositif (12) de pose de fil.

6. Dispositif de pose de fil selon l'une des revendications précédentes, **caractérisé en ce que** les deux tendeurs de fil (48) sont réalisés d'une seule pièce l'un avec l'autre.

7. Dispositif de pose de fil selon l'une des revendications précédentes, **caractérisé en ce qu'**il est prévu une deuxième plaque cintrée (46, 46'), sachant que les deux plaques cintrées (46, 46') sont disposées à distance l'une de l'autre en formant un espace intermédiaire (Z), et sachant que leurs contours (46a) sont mutuellement alignés dans la direction des axes de rotation (30a, 32a) des deux roues à ailettes (30, 32).

8. Bobinoir (10), comprenant un porte-bobine (20) pouvant être entraîné en rotation et destiné à recevoir une bobine (16) sur laquelle doit être enroulé un fil (14), et comprenant un dispositif (12) de pose de fil qui est configuré selon l'une des revendications précédentes.
